# EUROPÄISCHE PATENTSCHRIFT

(11) **EP 4 105 136 B1**
(45) Veröffentlichungstag und Bekanntmachung des Hinweises auf die Patenterteilung: **08.05.2024**
(21) Anmeldenummer: 22179222.9
(22) Anmeldetag: 15.06.2022
(51) Int. Cl.: B65D 5/46, B65D 5/468

(54) **FALTSCHACHTEL AUS PAPPE MIT GRIFFLÖCHERN UND MIT ZUGEORDNETER EINRICHTUNG ZUR VERHINDERUNG DES EINREISSENS DER FALTSCHACHTEL IM BEREICH DER GRIFFLÖCHER BEI ÜBERHÖHTEM GEWICHT DES FALTSCHACHTELINHALTES**
CARDBOARD BOX WITH GRIP HOLES AND ASSOCIATED DEVICE FOR PREVENTING TEARING OF THE FOLDED BOX IN THE AREA OF THE GRIP HOLES WHEN THE WEIGHT OF THE CONTENT OF THE BOX IS EXCESSIVE
BOÎTE PLIANTE EN CARTON POURVU DE TROUS DE PRÉHENSION ET DE DISPOSITIF ASSOCIÉ DESTINÉ À L'ÉVITEMENT DE LA DÉCHIRURE DE LA BOÎTE PLIANTE DANS LA ZONE DES TROUS DE PRÉHENSION LORSQUE LE POIDS DU CONTENU DE LA BOÎTE PLIANTE EST EXCESSIF

(30) Priorität: 16.06.2021 DE 102021115570
(43) Veröffentlichungstag der Anmeldung: 21.12.2022
(73) Patentinhaber: von der Gracht, Marco, 40219 Düsseldorf (DE)
(72) Erfinder: von der Gracht, Marco, 40219 Düsseldorf (DE)
(74) Vertreter: Bauer, Dirk

(56) Entgegenhaltungen:
- WO-A1-97/36791
- DE-A1-102007 011 147
- DE-U1- 9 302 227
- FR-A- 1 344 421
- GB-A- 404 731
- US-A- 2 087 309

## Beschreibung

Beim Hochheben und/oder Transport von Faltschachteln werden bei überhöhtem Gewicht des Faltschachtelinhaltes die Faltschachteln häufig im Bereich ihrer Grifflöcher eingerissen, so dass eine weitere ordnungsgemäße Verwendung der Faltschachtel nicht mehr möglich ist.

In der DE 10 2007 011 147 A1 ist eine Lastentragvorrichtung in Form von langgestreckten Gurten beschrieben, die unter eine zu tragende Last, z.B. ein Möbelstück, gelegt werden und an ihren freien Enden mindestens eine schlaufenförmige Unterarm-Einstecköffnung aufweisen.

In der US 2020/0290175 A1 ist eine Lasttragvorrichtung in Form eines langgestreckten Gurtes beschrieben, der unter eine zu tragende Last, z.B. ein Möbelstück, gelegt werden kann, und zwei schlaufenförmige Handgriffe zum Hochheben und Transportieren der Last aufweist.

WO 97/36791 A1 offenbart einen Karton mit einem Henkelgriff.

Der Erfindung liegt die Aufgabe zugrunde, eine Einrichtung gemäß dem Oberbegriff des Patentanspruchs 1 zu schaffen.

Der Erfindung liegt die Aufgabe zugrunde, eine Faltschachtel aus Pappe mit Grifflöchern und mit zugeordneter Einrichtung zur Verhinderung des Einreißens der Faltschachtel im Bereich der Grifflöcher bei überhöhtem Gewicht des Faltschachtelinhaltes zu schaffen.

Zur Lösung dieser Aufgabe dienen die Merkmale des Kennzeichens des Patentanspruchs 1.

Bevorzugte Ausführungsformen der Erfindung sind beschrieben in den Patentansprüchen 2 und 3.

Die Erfindung wird im Folgenden anhand der Zeichnungen beschrieben:
Figur 1 zeigt eine perspektivische Ansicht einer Faltschachtel mit daran angebrachtem Tragband;
Figur 2 zeigt eine Draufsicht des erfindungsgemäß verwendeten Tragbandes;
Figur 3 zeigt eine Innenansicht einer Faltschachtelstirnseite mit daran angebrachtem Tragband.

Gemäß Figur 1 ist an einer schematisiert dargestellten Faltschachtel 10 erfindungsgemäß ein Tragband angebracht, das aus einem mittleren Bandabschnitt 1a und zwei daran anschließenden seitlichen Bandabschnitten 1b besteht.

Ein aus reißfestem Material, insbesondere Kunststoffmaterial, bestehendes Tragband 1 hat einen mittleren Bandabschnitt 1a und zwei an den mittleren Bandabschnitt 1a anschließende, seitliche Bandabschnitte 1b. Zwischen dem mittleren Bandabschnitt 1a und den seitlichen Bandabschnitten 1b sind Soll-Knick-Stellen 2 vorgesehen.

An die Enden der seitlichen Bandabschnitte 1b schließen Grifflochabschnitte 3 an, die mit Tragband-Grifflöchern 4 versehen sind. An die Grifflochabschnitte 3 schließen vorzugsweise drei flügelartige Positionierabschnitte 5 an.

Der mittlere Bandabschnitt 1a hat eine Länge entsprechend der Länge der Faltschachtel 10.

Die seitlichen Bandabschnitte 1b haben jeweils eine Länge, die dem Abstand des Bodens der Faltschachtel 10 von den Grifflöchern der Faltschachtel 10 entspricht.

Bei Benutzung des Gegenstandes der Erfindung wird die gefüllte Faltschachtel 10 auf den mittleren Bandabschnitt 1a gestellt, und die beiden seitlichen Bandabschnitte 1b werden nach oben gegen die Stirnflächen der Faltschachtel 10 hochgeklappt.

Danach werden die Grifflochabschnitte 3 und die flügelartigen Positionierabschnitte durch die Grifflöcher der Faltschachtel 10 in das Innere der Faltschachtel gesteckt, so dass die gefüllte Faltschachtel mittels der Tragband-Grifflöcher 4 hochgehoben werden kann.

Bei der Dimensionierung des Tragbandes 1 ist darauf zu achten, dass bei Einstecken der Positionierabschnitte 5 und der Grifflochabschnitte 3 in die Grifflöcher der Faltschachtel von den Tragband-Grifflöchern 4 überlagern werden.

Das Material des Tragbandes muss ausreichend flexibel sein, um die Positionierabschnitte 5 und den Grifflochabschnitt 3 durch die Grifflöcher 4 der Faltschachtel 10 hindurchstecken zu können. Das Tragband 1 erhöht außerdem die Belastbarkeit des Bodens der Faltschachtel 10.

## Patentansprüche

1. Faltschachtel (10) aus Pappe mit Grifflöchern (11) und mit zugeordneter Einrichtung zur Verhinderung des Einreißens der Faltschachtel (10) im Bereich der Grifflöcher (11) bei überhöhtem Gewicht des Faltschachtelinhaltes, **dadurch gekennzeichnet, dass** die Einrichtung zur Verhinderung des Einreißens von
- einem Tragband (1) gebildet wird, an dessen Enden
- Tragbandgrifflöcher (4) und
- in die Grifflöcher (11) der Faltschachtel (10) einschiebbare Positionierelemente (5) angebracht sind.

2. Einrichtung nach Anspruch 1, **dadurch gekennzeichnet, dass** das Tragband (1) einen mittleren Bandabschnitt (1a) mit einer der Länge der Faltschachtel (10) entsprechenden Länge und zwei an den mittleren Bandabschnitt (1a) anschließende seitliche Bandabschnitt (1b) mit einer Länge aufweist, die dem Abstand des Bodens der Faltschachtel (10) von den Grifflöchern (11) der Faltschachtel entspricht, dass an die Enden der seitlichen Bandabschnitte (1b) Grifflochabschnitte (3) anschließen, die mit Tragband-Grifflöchern (4) versehen sind, und dass an den Grifflochabschnitt (3) flügelförmige Positionierelemente (5) angeschlossen sind.

3. Einrichtung nach Anspruch 1 oder 2, **dadurch gekennzeichnet, dass** zwischen dem mittleren Bandabschnitt (1a) und den seitlichen Bandabschnitten (1b) Soll-Knick-Stellen (2) angebracht sind.

## Claims

1. A folding box (10) made of cardboard comprising grip holes (11) and comprising assigned device for preventing the tearing of the folding box (10) in the region of the grip holes (11) in the case of excessive weight of the folding box content, **characterized in that** the device for preventing the tearing
- is formed by a carrying strap (1), to the ends of which
- carrying strap grip holes (4) and
- positioning elements (5), which can be inserted into the grip holes (11) of the folding box (10), are attached.

2. The device according to claim 1, **characterized in that** the carrying strap (1) has a central strap section (1a) with a length corresponding to the length of the folding box (10) and two lateral strap sections (1b) adjoining the central strap section (1a) with a length, which corresponds to the distance of the bottom of the folding box (10) from the grip holes (11) of the folding box, that grip hole sections (3), which are provided with carrying strap grip holes (4), adjoin the ends of the lateral strap sections (1b), and that wing-shaped positioning elements (5) are connected to the grip hole section (3).

3. The device according to claim 1 or 2, **characterized in that** predetermined bending points (2) are attached between the central strap section (1a) and the lateral strap sections (1b).

## Revendications

1. Boîte pliable (10) en carton, pourvue de trous de préhension (11) et d'un dispositif associé, destiné à empêcher la déchirure de la boîte pliable (10) dans la zone des trous de préhension (11) en cas d'un poids excessif du contenu de la boîte pliable, **caractérisée en ce que** le dispositif destiné à empêcher la déchirure est constitué
- d'une bande porteuse (1) sur les extrémités de laquelle
- sont ménagés des trous de préhension (4) de la bande porteuse et
- dans les trous de préhension (11) de la boîte pliable (10) sont montés des éléments de positionnement (5) insérables.

2. Dispositif selon la revendication 1, **caractérisé en ce que** la bande porteuse (1) comporte une partie de bande (1a) centrale, d'une longueur correspondant à la longueur de la boîte pliable (10) et deux parties de bande (1b) latérales, se raccordant sur la partie de bande (1a) centrale, d'une longueur qui correspond à l'écart entre le fond inférieur de la boîte pliable (10) et les trous de préhension (11) de la boîte pliable, **en ce que** sur les extrémités des parties de bande (1b) latérales se raccordent des parties (3) de trous de préhension qui sont munies de trous de préhension (4) de la bande porteuse et **en ce que** sur la partie (3) de trou de préhension sont raccordés des éléments de positionnement (5) en forme d'ailettes.

3. Dispositif selon la revendication 1 ou 2, **caractérisé en ce qu'**entre la partie de bande (la) centrale et les parties de bande (1b) latérales sont ménagés des points de pliage (2) théorique.
